# EUROPÄISCHE PATENTSCHRIFT

(11) **EP 1 548 675 B1**
(45) Veröffentlichungstag und Bekanntmachung des Hinweises auf die Patenterteilung: **05.03.2008**
(21) Anmeldenummer: 04030217.6
(22) Anmeldetag: 21.12.2004
(51) Int. Cl.: G08B 15/00

(54) **Abdeckung für eine Überwachungskamera**
Cover for surveillance camera
Couvercle pour un appareil de prise de vues de surveillance

(30) Priorität: 23.12.2003 DE 10360762
(43) Veröffentlichungstag der Anmeldung: 29.06.2005
(73) Patentinhaber: Airbus Deutschland GmbH, 21129 Hamburg (DE)
(72) Erfinder: Timm, Martin, Dipl.-Ing., 25879 Süderstapel (DE); Fischell, Michael, Dr.-Ing., 28816 Stuhr (DE)
(74) Vertreter: Klöpper, Ute

(56) Entgegenhaltungen:
- EP-A- 0 435 007
- EP-A- 1 059 621
- DE-C1- 19 542 481
- US-A1- 2003 095 800

## Beschreibung

Die Erfindung betrifft eine Abdeckung für eine Überwachungseinrichtung, insbesondere für eine Überwachungskamera mit einem Objektiv und einem das Objektiv umgebenden Tubus sowie einer außerhalb des Tubus angeordneten Beleuchtungseinrichtung und/oder einen Bewegungsmelder.

Überwachungseinrichtungen, insbesondere Überwachungskameras und Bewegungsmelder, finden auf allen sicherheitsrelevanten Gebieten weit verbreitet Anwendung. Häufig werden derartige Überwachungskameras beispielsweise in die Kabinen von zivilen Flugzeugen integriert, um die Cockpittür, die Passagiertüren, die Passagierkabine oder andere gefahrgeneigte Bereiche möglichst unauffällig zu kontrollieren. Derartige Überwachungskameras arbeiten bevorzugt im nicht sichtbaren, nahen Infrarotbereich, können aber auch im Bereich des für das menschliche Auge sichtbaren Lichts empfindlich sein. Um auch bei Dunkelheit oder bei Nachtflügen den zuverlässigen Einsatz der Überwachungskameras zu gewährleisten, ist zusätzlich eine Infrarotbeleuchtung zur Ausleuchtung des Aufnahmebereichs vorgesehen.

Stand der Technik ist eine räumliche Trennung zwischen der Kameraoptik und der Infrarotbeleuchtung. Bei der Integration der Infrarotstrahler in ein Gehäuse wird die Abdeckscheibe üblicherweise aus mehreren unterschiedlichen Materialien gefertigt. Der Aufbau der Abdeckscheibe aus unterschiedlichen Materialien verhindert unter anderem Reflexionen, die die Bildqualität erheblich verschlechtern können.

Bei einer vorbekannten Ausführungsform einer Abdeckung ist die Überwachungskamera bzw. deren Objektiv von einem undurchsichtigen Tubus aus Kunststoffmaterial umgeben, um eine Blendung der Überwachungskamera durch die Infrarotbeleuchtung weitgehend zu verhindern. Im Tubus ist auf der zum Aufnahmeobjekt weisenden Seite eine für Licht im sichtbaren Bereich durchlässige Abdeckscheibe aus Kunststoff oder Glas angeordnet. Die Überwachungskamera bzw. der Bewegungsmelder ist daher von Außen für das menschliche Auge sichtbar, wodurch die Tarnung der Überwachungseinrichtung mit der vorbekannten Abdeckscheibe beeinträchtigt ist. Die den Tubus umgebende Beleuchtungseinrichtung kann beispielsweise aus einem Ring kreisförmig angeordneter und gleichmäßig zueinander beabstandeter, Infrarotstrahlung abgebender Infrarotleuchtdioden (IRED) gebildet sein. Üblicherweise sind das Kameraobjektiv, der Tubus sowie die Beleuchtungseinrichtung konzentrisch in Bezug auf die optische Achse der Überwachungskamera ausgebildet. Es finden aber auch hiervon abweichende geometrische Anordnungen Verwendung. An der umlaufenden Außenkante des Tubus schließt allseitig eine nahezu ausschließlich für Infrarotlicht transparente Abdeckscheibe an, um zumindest die Beleuchtungseinrichtung für einen Betrachter unauffällig abzudecken. Durch diese insgesamt dreiteilige konstruktive Ausgestaltung der vorbekannten Abdeckung ist unter anderem sichergestellt, dass zumindest die Beleuchtungseinrichtung für das menschliche Auge nicht ohne weiteres sichtbar ist. Die Oberseite einer derartig gestalteten Abdeckung ist jedoch nicht völlig plan, weil der nach Außen weisende, obere Rand des Tubus, die Oberseite der für sichtbares Licht durchsichtigen Abdeckscheibe des Tubus und die Oberseite der ausschließlich für Infrarotlicht durchlässigen Abdeckscheibe keine ebene Oberfläche bilden.

Nachteilig an dieser vorbekannten Ausführungsform einer Abdeckung für eine Überwachungseinrichtung ist, dass sich deren dreiteiliger Aufbau infolge der notwendigen Verbindungen der Einzelteile konstruktiv aufwändig und daher teuer gestaltet. Insbesondere ist die fertigungstechnische Verbindung der Einzelteile schwierig und demzufolge kostenintensiv. Darüber hinaus ist eine effektive Tarnung der Überwachungskamera und damit der gesamten Anordnung wegen der für das sichtbare Licht durchlässigen Abdeckscheibe des Tubus nicht gegeben. So müssen beispielsweise kleine, relativ abbildungsschwache, so genannte Stecknadelkopf- ("spy hole")- Objektive verwendet werden, um überhaupt eine ausreichende Tarnung der Überwachungskamera sicherzustellen. Schließlich bildet die vorbekannte Abdeckung keine durchgehende, nach Außen hin plane Oberfläche, sodass Reinigungsarbeiten erschwert werden.

EP 1 059 621 zeigt eine Überwachungseinrichtung bei der eine Videokamera und eine Beleuchtungseinrichtung mit Infrarotleuchtdioden vorgesehen ist.

Es ist Aufgabe der Erfindung, die vorgenannten Nachteile der bekannten Ausführungsform einer Abdeckscheibe für eine Überwachungskamera bzw. einen Bewegungsmelder zu vermeiden. Diese Aufgabe wird durch die Abdeckung gemäß dem Patentanspruch 1 gelöst. Erfindungsgemäß ist die Abdeckung einstückig ausgebildet und im Wesentlichen nur für Infrarotstrahlung durchlässig.

Infolge der im Wesentlichen nur für Infrarotstrahlung durchlässigen Abdeckung ist eine gute Tarnung der Überwachungskamera gegeben, sodass abbildungsstarke Objektive mit einem großen Objektivdurchmesser eingesetzt werden können, ohne dass hierdurch die Tarnung beeinträchtigt wäre. Durch die einstückige Ausbildung der Abdeckung ist eine kostengünstige Herstellung gegeben. Zudem vermindert sich der Reinigungsaufwand infolge der ebenen Gestaltung der Abdeckung.

Weiterbildungen und vorteilhafte Ausgestaltungen der Erfindung sind in weiteren Patentansprüchen niedergelegt. Weitere Vorteile ergeben sich aus der nachfolgenden Detailbeschreibung der Erfindung.

In der Zeichnung zeigen:
- **Fig. 1**: Eine Seitenansicht der Abdeckung im Schnitt,
- **Fig. 2**: eine Draufsicht auf die Abdeckung nach Maßgabe der Fig. 1,

Die **Fig. 1** zeigt die erfindungsgemäße Abdeckung 1 für eine Überwachungskamera 2 und/oder einen in der Zeichnung nicht näher dargestellten Bewegungsmelder in einer Seitenansicht. Die Überwachungskamera 2 ist vorzugsweise im Wesentlichen für Strahlung im nahen Infrarotbereich empfindlich und ist mit einem zusätzlichen Objektiv 3 ausgestattet.

Sowohl die Überwachungskamera 2 als auch das Objektiv 3 sind konzentrisch um eine optische Achse 4 angeordnet. Das Objektiv 3 bzw. die Überwachungskamera 2 sind von einer Blendschutzeinrichtung 5 umgeben. Im gezeigten Ausführungsbeispiel der Abdeckung 1 gemäß der Fig. 1 ist die Blendschutzeinrichtung 5 als Tubus 6 ausgebildet, der rotationssymmetrisch um die optische Achse 4 angeordnet ist. Hiervon abweichend sind aber auch andere geometrische Ausgestaltungen der Blendschutzeinrichtung 5 denkbar. Beispielsweise kann die Blendschutzeinrichtung 5 abweichend von der gezeigten kreisförmigen Querschnittsgeometrie einen elliptischen, einen quadratischen, rechteckigen oder einen vieleckigen Querschnitt aufweisen.

Der Tubus 6 im Ausführungsbeispiel nach der Fig. 1 dient vor allem dazu, Überblendungen der Überwachungskamera 2 durch die beigeordnete Beleuchtungseinrichtung 7 zu vermeiden. Der Tubus 6 ist aus einem für sichtbares Licht und für Strahlung im nahen Infrarotbereich undurchlässigen Material gebildet. Als Material für den Tubus kommen beispielsweise durchgefärbter Kunststoff, metallische Materialien oder ähnliches in Betracht.

Im gezeigten Ausführungsbeispiel der Erfindung gemäß Fig. 1 umfasst die Beleuchtungseinrichtung 7 insgesamt acht Leuchtmittel 8, die kreisförmig um die optische Achse 4 herum angeordnet sind und die jeweils einen gleichen Abstand zum benachbarten Leuchtmittel aufweisen (vgl. Fig. 2). Die Beleuchtungseinrichtung 7 ist erforderlich, um beispielsweise bei vollständiger Dunkelheit, wie sie im Falle von Nachtflügen eintritt, eine ausreichende Belichtung der Überwachungskamera 2 bzw. Ausleuchtung des von ihr aufzunehmenden Aufnahmeobjektes zu gewährleisten. Auch bei Tageslicht kann eine zusätzliche Ausleuchtung des Aufnahmebereiches der Überwachungskamera 2 erforderlich sein.

Die Leuchtmittel 8 sind im gezeigten Ausführungsbeispiel als Infrarotleuchtdioden 9 ausgebildet, die im Wesentlichen Strahlung im nahen Infrarotbereich abgeben. Abweichend von der gezeigten Darstellung der Beleuchtungseinrichtung 7 in den Fig. 1, 2 ist eine abweichende Anzahl von Infrarotleuchtdioden 9 und/oder auch eine abweichende geometrische Anordnung der Infrarotleuchtdioden im Raum möglich, ohne den Grundgedanken der Erfindung zu verlassen. Schließlich können als Leuchtmittel 8 auch Leuchtkörper eingesetzt werden, die auf einer anderen Technologie als die gezeigten Infrarotleuchtdioden 9 basieren. Zu denken ist in diesem Zusammenhang beispielsweise an Infrarotlaser, Infrarotlaserdioden oder spezielle Glühlampen und dergleichen. Infrarotleuchtdioden 9 weisen im Vergleich zu anderen Leuchtmitteln eine hohe Lebensdauer auf, sind weitgehend unempfindlich gegen Erschütterungen und sind demzufolge wartungsarm. Daher werden im Zusammenhang mit der erfindungsgemäßen Abdeckung 1 bevorzugt Infrarotleuchtdioden zur Ausleuchtung des vor der Kamera befindlichen Überwachungsbereiches bzw. des Überwachungsraumes eingesetzt.

Auf einer umlaufenden, von der Überwachungskamera 2 weggerichteten Kante 10 des Tubus 6 liegt eine ebene, plattenförmige Abdeckscheibe 11 auf, die die eigentliche Abdeckung 1 bildet. Die Abdeckscheibe 11 ist aus einem durchgehenden, einstückigen Material gefertigt, das im Wesentlichen nur für Strahlung im nahen Infrarotbereich durchlässig ist. Die Abdeckscheibe 11 ist vorzugsweise aus einem Kunststoff gefertigt, um ein geringe Masse und gleichzeitig eine hohe Bruchsicherheit zu erreichen. Alternativ kann wegen der unter Umständen besseren optischen Eigenschaften auch Glas verwendet werden. Kunststoff hat aber gegenüber Glas als Material den Vorteil, dass im Falle einer Zerstörung der Abdeckscheibe 11 keine gefährlichen Splitter entstehen. Alternativ können auch andere Materialien oder Materialkombinationen verwendet werden.

Die Abdeckscheibe 11 liegt auf der Kante 10 des Tubus 6 auf (vgl. Fig. 1). Alternativ zu dieser Ausgestaltung ist auch eine Verbindung des Tubus 6 mit der Abdeckscheibe 11, beispielsweise durch Verklebung denkbar, sodass dieser einen integralen Bestandteil der Abdeckscheibe 11 bildet. Alternativ kann der Tubus 6 mit der Abdeckscheibe 11 verschraubt, vernietet oder auf andere Art und Weise fest mit dieser verbunden sein. In besonders vorteilhafter Weise wird der Tubus 6 bei einer Herstellung der Abdeckscheibe 11 im Spritzgussverfahren an diese mit angespritzt.

Auf Grund der im Wesentlichen nur für Infrarotstrahlung - nicht jedoch für Licht im sichtbaren Bereich - durchlässigen, plattenförmigen Abdeckscheibe 11 kann ein Betrachter weder die Beleuchtungseinrichtung 7 noch die Überwachungskamera 2 mit dem vorgeschalteten Objektiv 3 von Außen ohne weiteres erkennen. Hieraus ergibt sich ein großer Sicherheitsgewinn für die eingangs genannten Überwachungsaufgaben im Bereich der Zivilluftfahrt infolge einer besseren Tarnung der Überwachungskamera durch die erfindungsgemäße Abdeckscheibe 11.

Zusätzlich kann die Abdeckscheibe 11 auch verspiegelt sein, um die Erkennbarkeit der Überwachungskamera 2 und/oder des Bewegungsmelders weiter zu verringern. Darüber hinaus ermöglicht eine verspiegelte Ausführung der Abdeckscheibe 11 eine bessere optische Integration der Abdeckung 1 in spezielle, vorgegebene Innenausstattungsumfelder von Passagierflugzeugen und anderen Personentransportmitteln. So kann die Abdeckscheibe 11 beispielsweise als großflächiger Spiegel ausgebildet sein, der die Überwachungskamera 2 mit der Beleuchtungseinrichtung 7 und/oder den Bewegungsmelder nahezu unsichtbar für Beobachter werden lässt. Die erfindungsgemäße Abdeckung 1 ermöglicht darüber hinaus auch eine optimale Tarnung großer, lichtstarker und damit abbildungsstarker Objektive 3. Die Verwendung abbildungsschwacher Stecknadelkopf- bzw. "spy hole"- Objektive ist nicht mehr erforderlich. Schließlich gewährleistet die Abdeckung 1 einen optimalen mechanischen Objektivschutz.

Die **Fig. 2** zeigt eine Draufsicht der erfindungsgemäßen Abdeckung 1 mit der ebenen, plattenförmigen Abdeckscheibe 11. In der Fig. 2 ist die Abdeckscheibe 11 beispielsweise kreisförmig ausgeführt. Die Abdeckscheibe 11 kann aber auch eine hiervon abweichende, beliebige geometrische Gestaltung aufweisen. So ist es beispielsweise denkbar, der plattenförmigen Abdeckscheibe 11 eine quadratische, eine rechteckige, eine vieleckige oder eine elliptische Gestalt zu geben. Weiterhin kann die Abdeckscheibe 11 auch einen von der ebenen Gestalt abweichenden Querschnitt aufweisen und beispielsweise gewellt oder mit einer Oberflächenstruktur versehen sein.

Unterhalb der Abdeckscheibe 11 sind, mit gestrichelten Linien angedeutet, die Infrarotleuchtdioden 9 positioniert. Die Überwachungskamera 2 mit dem Objektiv 3 ist konzentrisch vom Tubus 6 umgeben (gleichfalls gestrichelt angedeutet). Auch hier sind abweichende geometrische Anordnungen möglich. So können beispielsweise der Tubus 6 und/oder das Objektiv 3 exzentrisch zur Überwachungskamera 2 positioniert sein.

Auf Grund der erfindungsgemäßen Ausgestaltung der plattenförmigen Abdeckscheibe 11 als einstückiges Bauteil, ergibt sich im Vergleich zu vorbekannten Ausführungsformen eine deutlich einfachere Herstellung und damit kostengünstigere Produktion. Besonders vorteilhaft ist die feste Integration des Tubus 6 in die Abdeckscheibe 11, weil sich hierdurch die Zahl der Einzelteile vermindert.

Anstatt der Überwachungskamera 2 oder auch zusätzlich zu dieser kann ein, in der Zeichnung nicht näher dargestellter, Bewegungsmelder vorgesehen sein, der ebenfalls im Bereich der Überwachungskamera 2 positioniert wird. Der Bewegungsmelder weist zur Detektion von Bewegungen eines Aufnahmeobjektes im Aufnahmebereich der Überwachungskamera 2 in bekannter Weise mindestens zwei Sensorbereiche auf. Weiterhin ist der Bewegungsmelder so ausgestaltet, dass dieser insbesondere für Infrarotstrahlung sensitiv ist. Eine Bewegung wird durch den Bewegungsmelder in bekannter Weise detektiert, indem unterschiedliche Sensorbereiche des Bewegungsmelders zeitlich nacheinander auf die auftreffende Infrarotstrahlung ansprechen und entsprechende Signale an eine Auswerteeinheit abgeben.

Das Objektiv 3 ist bei dieser Ausführungsvariante zumindest bereichsweise als Fresnellinse ausgebildet, die entlang der optischen Achse 4 eintretendes Licht auf unterschiedliche Bereiche des Bewegungsmelders ablenkt und damit die Bewegungserkennung von Aufnahmeobjekten vor der Überwachungskamera ermöglicht. Entsprechend hierzu ist die Abdeckscheibe 11 gestaltet, die auftreffendes Licht wiederum auf bestimmte Bereiche des Objektives 3 lenkt. Alternativ kann das Objektiv 3 bei dieser Variante entfallen, wobei die Abdeckscheibe 11 dann bereichsweise als Fresnellinse ausgebildet ist, die die auftreffende Strahlung wiederum auf bestimmte Bereiche des Bewegungsmelders lenkt.

Mittels einer Kombination der Überwachungskamera 2 mit einem Bewegungsmelder ist es beispielsweise möglich, eine Aufzeichnung durch die Überwachungskamera 2 erst dann beginnen zu lassen, wenn sich ein Aufnahmeobjekt dem Aufnahmebereich der Überwachungskamera 2 nähert und damit eine Veränderung im zu beobachtenden Aufnahmebereich eintritt.

Infolge der erfindungsgemäß im Wesentlichen nur für Infrarotstrahlung durchlässigen, einstückigen und durchgehenden Abdeckscheibe 11 ist eine gute Tarnung der Überwachungskamera 2 gegeben, sodass große und abbildungsstarke Objektive 3 verwendet werden können. Durch die erfindungsgemäße Abdeckscheibe 11 lässt sich die Überwachungskamera 2 nahezu "unsichtbar" in vorgegebene Inneneinrichtungsumfelder von insbesondere zivilen Passagierflugzeugen integrieren. Infolge der einstückigen Ausführung der Abdeckscheibe 11 ist eine kostengünstige Herstellung gegeben. Das Ablösen von Teilen durch Vibrationen etc. ist aufgrund der vorzugsweise einstückigen Ausführung der Abdeckscheibe 11 gleichfalls unmöglich. Zudem verringert sich infolge der ebenen Oberfläche der Abdeckscheibe 11 der Reinigungsaufwand.

Anwendungsgebiete für die erfindungsgemäße Beleuchtungseinrichtung sind weiterhin die Gepäck- und Güterbereiche in zivilen und militärischen Flugzeugen. Die erfindungsgemäße Beleuchtungseinrichtung ist jedoch nicht auf die Anwendung im Bereich der zivilen Passagierluftfahrt beschränkt. Denkbar sind Anwendungen in weiteren sicherheitsrelevanten Bereichen, wie zum Beispiel die Raumüberwachung in Gebäuden, Überwachung von Außenflächen sowie Aufenthaltsbereiche von Passagieren in Transporteinrichtungen des öffentlichen Nah- und Fernverkehrs.

### Bezugszeichenliste

- 1: Abdeckung
- 2: Überwachungskamera
- 3: Objektiv
- 4: optische Achse
- 5: Blendschutzeinrichtung
- 6: Tubus
- 7: Beleuchtungseinrichtung
- 8: Leuchtmittel
- 9: Infrarotleuchtdiode
- 10: Kante
- 11: Abdeckscheibe

## Patentansprüche

1. Abdeckung (1) für eine Überwachungseinrichtung, insbesondere für eine Überwachungskamera (2) mit einem Objektiv. (3) und einem das Objektiv (3) umgebenden Tubus (6) sowie einer außerhalb des Tubus (6) angeordneten Beleuchtungseinrichtung 7 und einem Bewegungsmelder, wobei die Abdeckung (1) als plattenförmige Abdeckscheibe (11) einstückig ausgebildet ist, die auf dem Tubus (6) aufliegt oder mit diesem verbunden ist, **dadurch gekennzeichnet, dass** die plattenförmige Abdeckscheibe (11) im Wesentlichen nur für Strahlung im nahen Infrarotbereich durchlässig ist und das Objektiv (3) zumindest bereichsweise als Fresnellinse ausgebildet ist, die entlang der optischen Achse (4) eintretendes Licht auf unterschiedliche Bereiche des Bewegungsmelders ablenkt.

2. Abdeckung (1) nach Anspruch 1, **dadurch gekennzeichnet, dass** die Abdeckscheibe (11) auf einer von der Überwachungskamera (2) weggerichteten, umlaufenden Kante (10) des Tubus (6) aufliegt.

3. Abdeckung (1) nach Anspruch 1 oder 2, **dadurch gekennzeichnet, dass** die Abdeckscheibe (11) aus Kunststoff, Glas oder einem vergleichbaren Material gebildet ist.

4. Abdeckung (1) nach einem der Ansprüche 1 bis 3, **dadurch gekennzeichnet, dass** die Abdeckscheibe (11) eine Verspiegelung aufweist.

5. Abdeckung (1) nach einem der Ansprüche 1 bis 4, **dadurch gekennzeichnet, dass** die Abdeckscheibe (11) für Licht im sichtbaren Bereich nahezu undurchlässig ist.

6. Abdeckung (1) nach einem der Ansprüche 1 bis 5, **dadurch gekennzeichnet, dass** der Tubus (6) im Wesentlichen für sichtbares Licht und für Strahlung im nahen Infrarotbereich undurchlässig ist.

## Claims

1. Cover (1) for a surveillance device, in particular for a surveillance camera (2) with a lens (3) and a tube (6) enclosing the lens and a lighting device (7) arranged outside the tube (6) and a motion sensor, wherein the cover (1) is formed as a one-piece plate-like cover disc (11), lying on the tube (6) or is connected to it, **characterised in that** the plate-like cover disc (11) is essentially only permeable to radiation in the near infrared range and the lens (3) is produced at least in parts as a Fresnel lens, which deflects incoming light along the optical axis to different areas of the motion sensor.

2. Cover (1) according to claim 1, **characterised in that** the cover disc (11) lies on one of the peripheral edges (10) of the tube (6) directed away from the surveillance camera.

3. Cover (1) according to claim 1 or 2, **characterised in that** the cover disc (11) is made from plastic, glass or a comparable material.

4. Cover (1) according to one of claims 1 to 3, **characterised in that** the cover disc (11) has a reflective coating.

5. Cover (1) according to one of claims 1 to 4, **characterised in that** the cover disc (11) is almost impermeable to light in the visible range.

6. Cover (1) according to one of claims 1 to 5, **characterised in that** the tube (6) is essentially impermeable to visible light and to radiation in the near infrared range.

## Revendications

1. Couvercle (1) pour un dispositif de surveillance, en particulier pour une caméra de surveillance (2) comportant un objectif (3) et un tube (6) entourant l'objectif (3) ainsi qu'un dispositif d'éclairage (7) disposé à l'extérieur du tube (6) et un détecteur de mouvements, le couvercle (1) étant réalisé d'une seule pièce sous forme de disque de recouvrement en forme de plaque (11), qui repose sur le tube (6) ou est relié à celui, **caractérisé en ce que** le disque de recouvrement en forme de plaque (11) n'est essentiellement perméable qu'aux rayonnements situés dans le spectre proche-infrarouge et l'objectif (3) est réalisé au moins par zone sous forme de lentille de Fresnel qui, le long de l'axe optique (4), dévie la lumière incidente sur différentes zones du détecteur de mouvements.

2. Couvercle (1) selon la revendication 1, **caractérisé en ce que** le disque de recouvrement (11) repose sur une arête périphérique (10) du tube (6) orientée de manière éloignée de la caméra de surveillance (2).

3. Couvercle (1) selon la revendication 1 où 2, **caractérisé en ce que** le disque de recouvrement (11) est réalisé en matière plastique, en verre ou en un matériau comparable.

4. Couvercle (1) selon l'une des revendications 1 à 3, **caractérisé en ce que** le disque de recouvrement (11) comporte une couche réfléchissante.

5. Couvercle (1) selon l'une des revendications 1 à 4, **caractérisé en ce que** le disque de recouvrement (11) est quasiment imperméable à la lumière du spectre visible.

6. Couvercle (1) selon l'une des revendications 1 à 5, **caractérisé en ce que** le tube (6) est essentiellement imperméable à la lumière visible et au rayonnement situé dans le spectre proche-infrarouge.
